# EUROPÄISCHE PATENTANMELDUNG

(11) **EP 4 523 762 A1**
(43) Veröffentlichungstag der Anmeldung: **19.03.2025**
(21) Anmeldenummer: 23197714.1
(22) Anmeldetag: 15.09.2023
(51) Int. Cl.: A62C 5/02, A62C 31/12

(54) **SPRITZVORRICHTUNG, INSBESONDERE HANDHALTBARE SPRITZVORRICHTUNG, VORZUGSWEISE ZUR BRANDBEKÄMPFUNG**

(71) Anmelder: Friedrichs, Ingo Maximilian Henri, 39291 Möser (DE)
(72) Erfinder: Friedrichs, Ingo Maximilian Henri, 39291 Möser (DE)
(74) Vertreter: Liebl, Thomas

(57) **Zusammenfassung**

Die Erfindung betrifft eine Spritzvorrichtung (1), insbesondere eine handhaltbare Spritzvorrichtung, vorzugsweise zur Brandbekämpfung, mit einem, vorzugsweise rohrförmigen und/oder lanzenförmigen, Gehäuse (2), das einen Gehäuseinnenraum (3) aufweist, und mit einem Fluidanschluss (4), dem mittels einer Fluidzuführvorrichtung (11) ein Fluid (5), vorzugsweise ein mittels wenigstens einen Schaummittels versetztes Fluid (5), zuführbar ist, wobei die Spritzvorrichtung (1) wenigstens einen Fluidstrom (6, 7) ausbildet, der in Richtung wenigstens eines Fluidauslasses (12) der Spritzvorrichtung (1) strömt. Erfindungsgemäß strömt wenigstens ein Fluidstrom (6, 7) in eine, in dem Gehäuseinnenraum (3) ausgebildete Mischkammer (8) ein, wobei stromauf der Mischkammer (8) eine Luftfördereinrichtung (21) in das Gehäuse (2) integriert ist, mittels der Luft (43) aus der Umgebung in die Mischkammer (8) förderbar ist, in der die Luft, vorzugsweise als wenigstens ein Luftstrom (23), und der wenigstens eine Fluidstrom (6, 7) aufeinandertreffen, vorzugsweise unter Vermischung und/oder Schaumbildung, aufeinandertreffen, und gemeinsam, vorzugsweise als Schaumstrom (27), in Richtung des wenigstens einen Fluidauslasses (12) strömen.

## Beschreibung

Die Erfindung betrifft eine Spritzvorrichtung, insbesondere eine handhaltbare Spritzvorrichtung, vorzugsweise zur Brandbekämpfung, nach dem Oberbegriff des Anspruchs 1.

Spritzvorrichtungen zur Brandbekämpfung sind allgemein bekannt, so zum Beispiel als Sprinkleranlagen in Gebäuden, die hohe Pumpenleistungen und hohe Förderdrucke erfordern. Weiter ist aus der DE 102 07 007 A1 eine handhaltbare Spritzvorrichtung bekannt, die eine mobile Brandbekämpfung in unmittelbarer Nähe des Brandherdes ermöglicht. Konkret ist diese Spritzvorrichtung als Feinsprühlanze ausgebildet, die ein Lanzenrohr aufweist, dem wasseraustrittsseitig ein mit Sprühdüsen und einem Dorn bestücktes Sprühkopfgehäuse sowie wassereintrittsseitig ein Absperrelement zugeordnet sind. Die Feinsprühlanze ist über geeignete Kupplungen mit Wasserzuleitungssystemen, aber auch mit Feuerwehrschläuchen verbindbar. Mit einem derartigen System kann lediglich Wasser versprüht werden.

Weiter sind handgehaltene bzw. handhaltbare Spritzvorrichtungen als Lösch- bzw. Schaumkanonen allgemein bekannt, die nach dem Venturi-Prinzip arbeiten, bei dem Luft mit dem Wasserstrahl angesaugt wird. Dies ist einfach, günstig und zuverlässig. Allerdings ist die maximal ansaugbare Luftmenge begrenzt. Zudem sind handgehaltene bzw. handhaltbare Spritzvorrichtungen als Lösch- bzw. Schaumkanonen allgemein bekannt, die mit Druckluftschaum arbeiten und bei denen die Luft mithilfe eines externen Kompressors eingeblasen wird. Dies ergibt zwar mehr Luft im Schaum, ist aber teuer und komplex.

Demgegenüber ist es Aufgabe der vorliegenden Erfindung, eine Spritzvorrichtung, insbesondere eine handhaltbare Spritzvorrichtung, zur Verfügung zu stellen, die bei nach wie vor kompaktem Aufbau hinsichtlich ihrer Funktionalität erweitert ist und eine effektive und funktionssichere Ausbringung eines Fluids ermöglicht.

Diese Aufgabe wird gelöst mit den Merkmalen des Anspruchs 1. Vorteilhafte Ausgestaltungen sind Gegenstand der darauf rückbezogenen Unteransprüche.

Gemäß Anspruch 1 ist eine Spritzvorrichtung, insbesondere eine handhaltbare Spritzvorrichtung, vorgesehen, die ein, vorzugsweise rohrförmiges und/oder lanzenförmiges, Gehäuse mit einem Gehäuseinnenraum aufweist. Ferner ist ein, vorzugsweise gehäuseseitiger, Fluidanschluss vorgesehen, dem mittels einer Fluidzuführvorrichtung ein Fluid, vorzugsweise ein mittels wenigstens einen Schaummittels versetztes Fluid, zuführbar ist, wobei die Spritzvorrichtung wenigstens einen Fluidstrom ausbildet, der in Richtung wenigstens eines, vorzugsweise gehäuseseitigen, Fluidauslasses der Spritzvorrichtung strömt. Erfindungsgemäß strömt wenigstens ein Fluidstrom in eine, in dem Gehäuseinnenraum ausgebildete Mischkammer ein. Zudem ist stromauf der Mischkammer eine Luftfördereinrichtung in das Gehäuse integriert, mittels der Luft aus der Umgebung in die Mischkammer förderbar ist, in der die Luft, vorzugsweise als wenigstens ein Luftstrom, und der wenigstens eine Fluidstrom, vorzugsweise unter Vermischung und/oder Schaumbildung, aufeinandertreffen und gemeinsam, vorzugsweise als Schaumstrom, in Richtung des wenigstens einen Fluidauslasses strömen.

Mit einem derartigen Grundaufbau der Spritzvorrichtung lässt sich in vorteilhafter Weise eine kompakte und damit mobil einsetzbare handhaltbare Spritzvorrichtung realisieren, bei der die angesaugte Umgebungsluft vorteilhaft zur Schaumbildung verwendet werden kann, um eine zum Beispiel in der Art einer Schaumkanone ausgebildete Spritzvorrichtung auszubilden. Das heißt, dass es die erfindungsgemäße Spritzvorrichtung mit der in die Spritzvorrichtung integrierten Luftfördereinrichtung beispielsweise in Verbindung mit einer als Schaumkanone ausgebildeten Spritzvorrichtung ermöglicht, die Vorteile des Druckluftschaumes zu nutzen ohne einen externen Kompressor nutzen zu müssen. Auf diese Weise kann zum Beispiel im Rahmen der Brandbekämpfung in Verbindung mit Wasser als Löschfluid, dem wenigstens ein Schaummittel beigemischt ist, auf einfache Weise lediglich durch die Zufuhr bzw. Zugabe von Umgebungsluft ein Löschschaum erzeugt werden, der eine effektive Brandbekämpfung mit einer zudem vorzugsweise in der Art einer Sprühlanze ausgebildeten Spritzvorrichtung erzielt werden. Auf eine umständliche Zuführung der Luft, die mittels eines externen Kompressors eingeblasen wird kann daher in diesem Beispielfall vorteilhaft verzichtet werden. Das Gleiche gilt in analoger Weise für die Verwendung der Spritzvorrichtung für zum Beispiel Reinigungszwecke oder zur Pestizidausbringung.

Des Weiteren kann ein derartiger Grundaufbau einer Spritzvorrichtung in einfacher Weise auch um weitere Funktionen ergänzt werden und somit als Multifunktions- bzw. Universalgerät eingesetzt und verwendet werden, was nachfolgend noch näher erläutert wird.

Grundsätzlich kann das, vorzugsweise rohrförmige, Gehäuse ein- oder mehrteilig ausgebildet sein. Während eine einteilige Ausbildung des Gehäuses eine einfache Herstellung garantiert, kann bei einer mehrteiligen Gehäuseausbildung auf einfache Weise sichergestellt werden, dass bestimmte Gehäusebauteile ausgetauscht werden können, wie zum Beispiel endseitige Gehäuseabschnitte, damit ein Fluidauslass beispielsweise mit unterschiedlichen Endstücken bestückt werden kann, was nachfolgend noch näher erläutert wird.

Weiter ist es alternativ oder zusätzlich von besonderem Vorteil, wenn das Gehäuse eine in Gehäuse-Axialrichtung gesehen langgestreckte Form aufweist. Damit gelingt es auf einfache Weise, die Spritzvorrichtung als eine sich in Gehäuse-Axialrichtung erstreckende Sprühlanze auszubilden.

Letzteres lässt sich insgesamt auch mit einer bevorzugten Ausführungsform erreichen, bei der die Mischkammer Bestandteil eines Gehäuseabschnittes ist, an den sich, in Gehäuse-Axialrichtung gesehen, auf gegenüberliegenden Seiten einerseits wenigstens ein, vorzugsweise genau ein, den wenigstens einen Fluidanschluss aufweisender Gehäuseabschnitt und andererseits wenigstens ein, vorzugsweise genau ein, den wenigstens einen Fluidauslass aufweisender weiterer Gehäuseabschnitt anschließt. Ein derartiger, sich in Axialrichtung erstreckender, langgestreckter Aufbau des Gehäuses der Spritzvorrichtung ermöglicht zudem eine gute Handhabbarkeit der Spritzvorrichtung. Zudem lässt sich mit einer derartigen langgestreckten, lanzenartigen Spritzvorrichtung eine vorteilhafte Brandbekämpfung von Brandherden durchführen, bei der der Bediener einen vorteilhaften Sicherheitsabstand zum Brennherd einhalten kann.

In Verbindung mit einer funktionssicheren Luftzuführung zur Mischkammer ist es besonders vorteilhaft, wenn die Luftfördereinrichtung wenigstens einen Luftstrom erzeugt, der im Wesentlichen in Gehäuse-Axialrichtung und/oder in Strömungsrichtung des wenigstens einen Fluidstroms und/oder in Richtung des wenigstens einen Fluidauslasses ausgerichtet ist. Weiter ist es in diesem Zusammenhang, insbesondere zum Beispiel für eine gewünschte Schaumbildung, besonders vorteilhaft, dass sich der wenigstens eine Luftstrom im Bereich des wenigstens einen Fluidauslasses mit dem wenigstens einen Fluidstrom vermischt. Damit werden vorteilhaft unerwünschte Verwirbelungen und Turbulenzen in der Mischkammer bzw. im Gehäuseinnenraum vermieden.

Die Luftfördereinrichtung kann grundsätzlich auf unterschiedliche Art und Weise ausgebildet sein, so zum Beispiel auch als Luftpumpe. Für eine gewünschte kompakte Bauweise der Spritzvorrichtung ist es jedoch von besonderem Vorteil, wenn die Luftfördereinrichtung durch eine Luftansaugvorrichtung gebildet ist, mittels der Luft aus der Umgebung über wenigstens einen gehäuseseitigen Lufteinlass, vorzugsweise über wenigstens eine gehäuseseitige Lufteinlassöffnung, in dem Gehäuseinnenraum und/oder in den Bereich der Mischkammer einsaugbar ist. In diesem Zusammenhang ist es besonders vorteilhaft, wenn die Luftansaugvorrichtung dergestalt ausgebildet ist, dass die Luft aus der Umgebung in den Gehäuseinnenraum und/oder in den Bereich der Mischkammer einsaugbar und als wenigstens ein Luftstrom in Richtung des wenigstens einen Fluidauslasses förderbar ist. Dies hilft neben einer kompakten Bauweise auch wiederum unerwünschte Verwirbelungen und Turbulenzen zu vermeiden und bewirkt eine gerichtete Strömung der gesamten, in der Spritzvorrichtung geführten Medien in Richtung Fluidauslass.

Weiter ist es für einen besonders kompakten Aufbau der Spritzvorrichtung vorteilhaft, wenn diese wenigstens eine Antriebseinrichtung aufweist, die die Luftfördereinrichtung antreibt. Diese Antriebseinrichtung kann, wie dies nachgehend noch näher in Verbindung mit unterschiedlichen Ausführungsvarianten beschrieben wird, auf unterschiedlichste Weise ausgebildet sein, so zum Beispiel durch wenigstens einen Fluidstrom gebildet sein, der dann einen Antriebsfluidstrom ausbildet, und/oder durch einen Antriebsmotor, zum Beispiel einen Elektromotor, gebildet sein.

Gemäß einer besonders bevorzugten Ausgestaltung kann zum Beispiel die als Luftansaugvorrichtung ausgebildete Luftfördereinrichtung einen Verdichter oder Ventilator als bevorzugte Luftbewegungsmaschine aufweisen, der zur Ansaugung von Luft aus der Umgebung mittels der wenigstens einen Antriebseinrichtung antreibbar, vorzugsweise drehantreibbar, ist. Ventilatoren und Verdichter sind Luftbewegungsmaschinen bzw. Strömungsarbeitsmaschinen zur Förderung gasförmiger Fluide und werden beispielsweise bis zu einem Druckverhältnis von 1,3 (Auslassdruck/Einlassdruck) als Ventilatoren und bei einem Druckverhältnis von größer 1,3 als Verdichter bezeichnet. Das heißt, dass Verdichter die Luft stärker komprimieren als Ventilatoren, die die Luft in Bewegung setzen, ohne sie zu stark zu komprimieren. In Verbindung mit der vorliegenden Erfindung können also sowohl Ventilatoren als auch Verdichter eingesetzt werden, je nachdem, ob die angesaugte Luft nicht, nur leicht oder stärker komprimiert werden soll. Zudem sollen die Begrifflichkeiten Verdichter oder Ventilator auch ausdrücklich jedwede Art von Gebläse umfassen und miteinschließen. Der Ventilator oder Verdichter weist hierzu bevorzugt wenigstens eine, vorzugsweise durch wenigstens einen Flügel oder durch wenigstens eine Schaufel gebildete, Luftleiteinrichtung auf, besonders bevorzugt mehrere, vorzugsweise durch mehrere beabstandete Flügel oder Schaufel gebildete, Luftleiteinrichtungen, auf. Weiter ist es für einen kompakten Aufbau der Spritzvorrichtung insgesamt besonders vorteilhaft, wenn der Ventilator ein Radialventilator oder der Verdichter eine Radialverdichter ist, dessen wenigstens einer Flügel oder dessen wenigstens eine Schaufel mit Bezug auf die Drehachse, radial angeordnet ist und/oder dessen wenigstens einer Flügel oder dessen wenigstens eine Schaufel gerade ausgerichtet oder gekrümmt ist, vorzugweise bogenförmig gekrümmt ist. Im Gegensatz zu axialen Ventilatoren bzw. axialen Verdichtern, die Luft in einer geraden Linie bewegen, erzeugen Radialventilatoren oder Radialverdichter einen Luftstrom, der radial von der Mitte des Ventilators nach außen strömt. Sowohl Radialventilatoren als auch Radialverdichter liefern große Luftmengen, die sehr förderlich für die Schaumerzeugung sind. In Verbindung mit Radialventilatoren liegt ein besonderer Vorteil darin, dass sie bei hohen Drehzahlen einen guten Wirkungsgrad haben, wodurch sie ideal für kompakte, zum Beispiel handgehaltene Geräte, sind, die große Luftmengen fördern sollen. Ein langsam drehender Ventilator muss nämlich entsprechend größer dimensioniert werden. Gleichzeitig ermöglichen Radialventilatoren im Gegensatz zu Axialventilatoren einen größeren Druck und dadurch größere Strömungsgeschwindigkeiten. Zudem lässt sich mit einem derartigen Radialventilator bzw. Radialverdichter eine besonders vorteilhafte, kompakte Bauweise dadurch realisieren, dass die Drehachse des Radialventilators bzw. Radialverdichters im Wesentlichen quer zur Gehäuse-Axialrichtung und/oder im Wesentlichen quer zur Strömungsrichtung des wenigstens einen Fluidstroms ausgerichtet ist, so dass der Radialventilator bzw. Radialverdichter einen Luftstrom erzeugt, der im Wesentlichen in Gehäuse-Axialrichtung und/oder in Strömungsrichtung des wenigstens einen Fluidstroms und/oder in Richtung des wenigstens einen Fluidauslasses ausgerichtet ist. Mit einem derartigen Radialventilator oder Radialverdichter können somit - ohne externe Kompressoren - einfach und kostengünstig sehr große Luftmengen in den Fluidstrom zur Schaumerzeugung eingeblasen werden.

Weiter ist es für eine besonders kompakte und funktionsintegrierte Ausgestaltung der erfindungsgemäßen Spritzvorrichtung vorteilhaft, wenn die Antriebseinrichtung für die Luftfördereinrichtung durch den Fluidstrom oder durch wenigstens einen der mehreren Fluidströme gebildet ist, der einen Antriebsfluidstrom ausbildet. Bei einem derartigen Aufbau wird somit der ohnehin vorhandene wenigstens eine Fluidstrom in einer vorteilhaften Doppelfunktion gleichzeitig als Antriebseinrichtung für die Luftfördereinrichtung verwendet. Beispielsweise könnte dieser wenigstens eine Antriebsfluidstrom direkt auf den Ventilator oder Verdichter einwirken, zum Beispiel dergestalt, dass er direkt auf die wenigstens eine Luftleiteinrichtung, also zum Beispiel auf den wenigstens einen Flügel oder die wenigstens eine Schaufel des Ventilators oder Verdichters gerichtet ist. Zur Bereitstellung einer besonders effektiven Antriebsvariante ist jedoch bevorzugt vorgesehen, dass der wenigstens eine als Antriebsfluidstrom fungierende Fluidstrom eine mit der Luftfördereinrichtung bewegungsübertragend, vorzugsweise drehbewegungsübertragend, gekoppelte Turbine antreibt. Die Turbine selbst kann wenigstens eine, vorzugsweise durch wenigstens eine Turbinenschaufel gebildete, Fluidleiteinrichtung, bevorzugt mehrere, vorzugsweise durch mehrere beabstandete Turbinenschaufeln gebildete, Fluidleiteinrichtungen aufweisen. Da die Turbine hier von einem Fluidstrom angetrieben wird, handelt es sich im Wesentlichen um eine Freistrahlturbine, zum Beispiel in der Art einer Peltonturbine. Der Einsatz einer derartigen Turbine bzw. Freistrahlturbine ist besonders sinnvoll, da mit ihr die hohen Fluiddrücke eines von Hochdrucklöschanlagen kommenden Fluids sehr einfach in kinetische Energie umgewandelt werden können und gleichzeitig die erreichbaren Drehzahlen in einem Bereich liegen, mit dem ein Ventilator oder Verdichter, insbesondere ein Radialventilator oder Radialverdichter, sehr gut betrieben werden kann, zum Beispiel in einem Drehzahlbereich von 7000 bis 14000 1/min, ohne dass dies eine Übersetzung erforderlich macht.

Gemäß einer weiteren, besonders bevorzugten Ausgestaltung ist die Turbine eine Radialturbine, deren wenigstens eine Turbinenschaufel, mit Bezug auf die Turbinendrehachse, radial angeordnet und/oder deren wenigstens eine Turbinenschaufel gerade ausgerichtet oder gekrümmt ist, vorzugsweise bogenförmig gekrümmt ist. Der Einsatz einer derartigen Radialturbine ermöglicht einen besonders kompakten Aufbau der Spritzvorrichtung, und zwar insbesondere dann, wenn die Drehachse der Radialturbine im Wesentlichen quer zur Gehäuse-Axialrichtung und/oder im Wesentlichen quer zur Strömungsrichtung des wenigstens einen Fluidstroms ausgerichtet ist.

Die bewegungsübertragende Kopplung zwischen dem Verdichter bzw. Ventilator und der Turbine kann grundsätzlich auf unterschiedliche Weise erfolgen, so zum Beispiel über eine gemeinsame Welle. Gemäß einer besonders bevorzugten Ausführungsform, mit der sich eine weitere vorteilhafte Verringerung der Baugröße und damit ein kompakter Aufbau der Spritzvorrichtung insgesamt erzielen lässt, sieht vor, dass der Verdichter bzw. Ventilator einerseits und die Turbine andererseits auf gegenüberliegenden Seiten einer, die Luft- und Fluidleiteinrichtungen tragenden und um eine gemeinsame Drehachse rotierenden, vorzugsweise kreisförmigen, gemeinsamen Haltewand angeordnet sind. Diese Haltewand kann zum Beispiel durch eine dünne Halteplatte gebildet sein.

Eine einfache Herstellbarkeit und eine kompakte Bauweise ergibt sich zudem dann, wenn gemäß einer weiteren besonders bevorzugten Ausgestaltung vorgesehen wird, dass der Ventilator oder Verdichter und die Turbine, vorzugsweise die auf einer gemeinsamen Haltewand angeordnete Baueinheit aus Ventilator oder Verdichter und Turbine, in einem Strömungsmaschinengehäuseabschnitt des Gehäuses rotieren und aufgenommen sind. Dazu ist der wenigstens eine gehäuseseitige Lufteinlass am Strömungsmaschinengehäuseabschnitt dann bevorzugt als im Wesentlichen quer zur Gehäuse-Axialrichtung ausgerichteter axialer Lufteinlass ausgebildet, der in einen Ventilatorbereich oder Verdichterbereich des Strömungsmaschinengehäuseabschnitts mündet. Weiter ist der Strömungsmaschinengehäuseabschnitt, in Gehäuse-Axialrichtung gesehen, stromauf der Mischkammer angeordnet. Er kann dann auch zum Beispiel Bestandteil des die Mischkammer aufweisenden Gehäuseabschnitts sein, an den sich dann weiter beispielhaft auf gegenüberliegenden Seiten einerseits wenigstens ein den wenigstens einen Fluideinlass aufweisender Gehäuseabschnitt und andererseits wenigstens ein, den wenigstens einen Fluidauslass aufweisender Gehäuseabschnitt anschließt. Ein derartiger konkreter Aufbau ist insbesondere in Verbindung mit der Ausgestaltung der Spritzvorrichtung als sich in Gehäuse-Axialrichtung erstreckende Sprühlanze vorteilhaft.

Je nach Einsatzzweck der Spritzvorrichtung kann diese alternativ oder zusätzlich eine Antriebseinrichtung aufweisen, die durch einen Antriebsmotor, bevorzugt durch einen Elektromotor, höchst bevorzugt durch einen Elektromotor mit zugeordnetem Stromspeicher, insbesondere einem Akkumulator als Stromspeicher, gebildet ist. Die Antriebseinrichtung kann also nur durch einen Antriebsmotor oder nur durch einen Fluidstrom oder durch eine Kombination aus Antriebsmotor und Fluidstrom angetrieben werden. Dies ermöglicht einen individuellen und flexibel gestaltbaren bzw. einsetzbaren Aufbau der Spritzvorrichtung. Bei einer Antriebseinrichtung, die nur durch den Antriebsmotor gebildet ist, kann die Spritzvorrichtung, insbesondere in ihrer Funktion als Schaumkanone, auch bei niedrigen Fluiddrücken betrieben werden, bei denen eine Turbine bzw. Freistrahlturbine nicht mehr betrieben werden kann. Bei einer Antriebseinrichtung, die sowohl durch einen Antriebsmotor und einen Fluidstrom ausgebildet wird, ergeben sich besonders hohe Drücke und Strömungsgeschwindigkeiten des Luftstroms und damit des aus der Spritzvorrichtung austretenden Fluid- bzw. Schaumstroms, was wiederum für bestimmte Einsatzfälle von besonderem Vorteil sein kann. Es versteht sich weiter, dass der Antriebsmotor bevorzugt außerhalb des Gehäuses angeordnet ist, zum Beispiel auf der dem Lufteinlass gegenüberliegenden Seite des Gehäuses.

Gemäß einer besonders einfach realisierbaren Ausführungsform der Spritzvorrichtung wird lediglich ein einziger Fluidstrom vorgesehen. In Verbindung mit einer derartigen Ausgestaltung ist es weiter vorteilhaft, wenn der einzige Fluidstrom vom Fluidanschluss ausgehend in einer separaten Fluidleitung geführt ist, und zwar vorzugsweise dergestalt, dass die einzige Fluidleitung wenigstens bereichsweise, vorzugsweise vollständig, im Gehäuseinnenraum verläuft. Dieser einzige Fluidstrom ist für den Fall, dass er alleine die Antriebseinrichtung ausbildet oder dass er die Antriebsvorrichtung mit ausbildet, das heißt nicht alleine ausbildet, in einer Fluidleitung geführt, die vom Fluidanschluss ausgeht und im Bereich der Turbine, vorzugsweise im Bereich der wenigstens einen Fluidleiteinrichtung, mündet. Alternativ dazu kann der einzige Fluidstrom für den Fall, dass er keine Antriebseinrichtung ausbildet und nur der Antriebsmotor alleine die Antriebseinrichtung ausbildet, vom Fluidanschluss ausgehend in Richtung des wenigstens einen Fluidauslasses geführt sein. In diesem speziellen Fall braucht es dann keine Turbine mehr, so dass der Aufbau der Spritzvorrichtung insgesamt noch kompakter und weniger bauteilintensiv gestaltet werden kann.

Besonders bevorzugt ist jedoch eine konkrete Ausgestaltung, bei der mehrere, vorzugsweise zwei, Fluidströme vorgesehen sind, von denen wenigstens ein Fluidstrom, vorzugsweise ein einziger Fluidstrom als Antriebsfluidstrom fungiert, der unter Antrieb der Turbine in Richtung des wenigstens einen Fluidauslasses geführt ist, während wenigstens ein weiterer Fluidstrom, vorzugsweise genau ein weiterer Fluidstrom und/oder vorzugsweise im Wesentlichen an der Turbine vorbei, in Richtung des wenigstens einen Fluidauslasses geführt ist, wobei bevorzugt vorgesehen ist, dass jeder der Fluidströme vom Fluidanschluss ausgehend in einer separaten Fluidleitung geführt ist, vorzugsweise dergestalt, dass die Fluidleitungen wenigstens bereichsweise, vorzugsweise vollständig, im Gehäuseinnenraum verlaufen.

Ein besonders kompakter und funktionsintegrierter Aufbau, der sich durch eine einfache Herstellbarkeit auszeichnet, ergibt sich dann, wenn der wenigstens eine als Antriebsfluidstrom fungierende Fluidstrom in einer Turbinen-Fluidleitung geführt ist, die vom Fluidanschluss ausgeht und im Bereich der Turbine, vorzugsweise im Bereich der wenigstens einen Fluidleiteinrichtung, mündet. Zudem ist bei dieser Ausführungsform der wenigstens eine weitere Fluidstrom in einer weiteren Fluidleitung geführt, die vom Fluidanschluss ausgehend an der Turbine vorbeigeführt sowie in Richtung des wenigstens einen Fluidauslasses geführt ist.

Gemäß einer weiteren, besonders bevorzugten Ausgestaltung kann ein Durchflussregelventil, vorzugsweise ein Drosselventil, vorgesehen sein, mittels dem die jeweilige Menge bzw. das jeweilige Volumen der Fluidströme und/oder die Menge des in die Fluidleitungen, vorzugsweise des in die wenigstens eine weitere Fluidleitung, einströmenden Fluids oder die Menge des die Fluidleitungen, vorzugsweise des die wenigstens eine weitere Fluidleitung, durchströmenden Fluids, vorzugsweise stufenlos, einstellbar ist. Durch die bevorzugte Drosselung des wenigstens einen weiteren Fluidstroms kann somit auf eine besonders einfache Weise eine vorteilhafte stufenlose Verstellbarkeit des Antriebsfluidstroms und somit der Turbinendrehzahl bewirkt werden. Dementsprechend ist es besonders vorteilhaft, wenn die wenigstens eine Turbinen-Fluidleitung und die wenigstens eine weitere Fluidleitung dergestalt von dem gemeinsamen Fluidanschluss abzweigen, dass sich die Strömungsgeschwindigkeit des Antriebsfluidstroms proportional mit der durch das Durchflussregelventil eingestellten Einströmmenge des Fluids in die Fluidleitungen, vorzugsweise in die wenigstens eine weitere Fluidleitung, ändert, insbesondere dergestalt, dass die Strömungsgeschwindigkeit des Antriebsfluidstroms mit zunehmender Durchflussmenge abnimmt.

Das Drosselventil kann grundsätzlich auf unterschiedliche Art und Weise ausgebildet werden. Für einen besonders kompakten und funktionstechnisch zuverlässigen Aufbau ist das Drosselventil in der Art eines Nadelventils ausgebildet, das einen Einschraubkörper als Nadel aufweist, mittels dem durch Drehen in die eine oder andere Richtung die Menge des in die zugeordnete Fluidleitung einströmenden Fluids steuerbar ist. Mit einem derartigen, in der Art eines Nadelventils ausgebildeten Drosselventil kann eine besonders präzise Steuerung des Durchflusses erzielt und damit die Fluidmenge genau dosiert werden. Weiter ist es besonders vorteilhaft, wenn der Einschraubkörper zur Regelung der Menge des in die wenigstens eine weitere Fluidleitung einströmenden Fluids oder der Menge des die wenigstens eine weitere Fluidleitung durchströmenden Fluids einen Bestandteil eines von der Spritzvorrichtung abragenden Handgriffs bildet und mittels diesem schraubbar ist.

Gemäß einer weiteren besonders bevorzugten Ausgestaltung umfasst die Spritzvorrichtung, vorzugsweise im Bereich stromauf des Fluideinlasses und/oder als Bestandteil des Fluideinlasses, ein Stellelement, vorzugsweise ein mit der Hand bedienbares Stellelement, bei dessen Betätigung alternativ zur Fluidzuführung zum Fluidanschluss zur Ausbildung des wenigstens einen in die Mischkammer einströmenden Fluidstroms (= Spritzvorrichtungsfunktion a)) wenigstens eine der nachstehenden Spritzvorrichtungsfunktionen auswählbar ist:
b) Fluidbeaufschlagung einer verlagerbaren Piercinglanze, wobei die Piercinglanze im Wesentlichen in Gehäuse-Axialrichtung ausgerichtet ist und damit parallel zum Gehäuse verläuft,
c) Fluidbeaufschlagung einer Bestandteil der Spritzvorrichtung ausbildenden Fluidleitung, die im Wesentlichen in Gehäuse-Axialrichtung ausgerichtet ist und an ihrem Ende eine Vernebelungsdüse aufweist zur Bereitstellung einer Wassernebeldüse.

Die Fluidzuführvorrichtung kann zum Beispiel eine Zuschaltvorrichtung, vorzugsweise in der Art einer Spritzpistole, mit einem Handhebel aufweisen, bei dessen Betätigung das Fluid, wie zum Beispiel ein Löschmittel, dem Fluidanschluss der Spritzvorrichtung zuführbar ist. Alternativ oder zusätzlich kann die Fluidzuführvorrichtung auch durch einen Schlauch gebildet sein, der an den Fluidanschluss anschließbar ist. Ein derartiger Schlauch ist bevorzugt ein formfester Druckschlauch, kann aber bei Niederdruckanwendungen wie der reinen Antriebsmotorvariante zum Beispiel auch ein Niederdruckschlauch sein.

Im Sinne der vorliegenden Erfindungsidee bedeutet Hochdruck im Übrigen bevorzugt ein Druck von größer 40 bar und Niederdruck dementsprechend bevorzugt ein Druck von in etwa 5 bar bis unter 40 bar.

Gemäß einer weiteren besonders bevorzugten Ausgestaltung ist insbesondere zur Ausbildung der Spritzvorrichtung als kompakte und effektive Schaumkanone vorgesehen, dass im Gehäuseinnenraum, stromab der Mischkammer und stromauf des Fluidauslasses ein Schaumgenerator, vorzugsweise ein Schäumsieb angeordnet ist, wobei der Schaumgenerator ausgebildet und geeignet ist, den jeweils wenigstens einen Fluid- und Luftstrom zu einem Schaum zu mischen, so dass diese gemeinsam als Schaumstrom über den wenigstens einen Fluidauslass aus der Spritzvorrichtung ausströmen. Ein derartiger Schaumgenerator kann grundsätzlich aus verschiedenen Materialien bestehen, darunter Metall, Kunststoff oder poröse Materialien. Im Inneren des Schaumgenerators erfolgt das Mischen des Fluids, dem ein Schäummittel beigesetzt ist, und der Luft. Dadurch verteilen sich die Gasblasen in der Flüssigkeit und werden mit dem Schaummittel beschichtet, wodurch ein Schaum entsteht, der aus dem Schaumgenerator austritt. In Verbindung mit einem Schäumsieb als hier bevorzugten Schaumgenerator erfolgt dies zum Beispiel dergestalt, dass sich auf jeder Masche des Siebes ein Film aus Schaummittel und Fluid, zum Beispiel Wasser, bildet, der dann durch den Luftstrom zu einem Bläschen wird. Schäumsiebe haben den Vorteil, dass sich damit die Oberfläche maximieren lässt, zum Beispiel durch Nutzung gekrümmter oder Zick-Zack-Geometrien innerhalb der Siebstruktur.

Für eine vorteilhafte Schaumbildung ist es besonders vorteilhaft, wenn sich der Schaumgenerator, vorzugsweise ein Schäumsieb, im Wesentlichen über den gesamten Strömungsquerschnitt des Gehäuseinnenraums erstreckt.

Eine weitere besonders effektive Schaumbildung ergibt sich dann, wenn im Gehäuseinnenraum im Bereich stromauf des Schaumgenerators eine Benetzungseinrichtung, bevorzugt eine Benetzungsdüse, höchst bevorzugt eine Vollkegeldüse als Benetzungsdüse, angeordnet ist, der der wenigstens eine Fluidstrom zu dessen Auffächerung und/oder Zerstäubung zuführbar ist. Dabei ist es besonders vorteilhaft, wenn der wenigstens eine Fluidstrom mittels der Benetzungseinrichtung so zerstäubt und/oder aufgefächert wird, dass er wenigstens einen Teil, vorzugsweise im Wesentlichen die gesamte Fläche des Schaumgenerators benetzt. Mit einer derartigen Benetzungseinrichtung gelingt eine besonders vorteilhafte Schaumbildung dadurch, dass ein bereits zerteilter und aufgefächerter Fluidstrom im Bereich des Schaumgenerators einfach mit dem dort vorzugweise ebenfalls zerteilten Luftstrom vermischt wird.

Grundsätzlich gibt es mehrere Möglichkeiten, die Benetzungsdüse auszubilden. Der Einsatz einer Vollkegeldüse hat sich jedoch als bevorzugt erwiesen. Eine Vollkegeldüse besteht in der Regel aus einem Düsenkörper, der konisch geformt. Der Fluidstrom tritt durch die Düse ein und strömt durch eine Öffnung oder eine Düsenbohrung, die sich in der Spitze der Düse befindet. Die Form des Düsenkörpers und die Geometrie der Düsenbohrung sind so gestaltet, dass der Fluidstrom in einem konischen Muster austritt. Dies bedeutet, dass der Strahl sich von der Düsenöffnung weg in einem kegelförmigen Winkel ausbreitet. Wenn sich der Fluidstrom in einem kegelförmigen Muster ausbreitet, erfolgt eine gleichmäßige Verteilung des Fluids über den Kegel. Dies führt dazu, dass der Strahl in viele kleinere Ströme oder Tropfen aufgeteilt wird.

Im Fall von mehr als einem Fluidstrom können auch die mehreren Fluidströme der Benetzungseinrichtung zugeführt werden. Dies ist allerdings im Falle eines als Antriebsfluidstrom fungierenden Fluidstroms oftmals aber nicht praktikabel, so dass dieser Antriebsfluidstrom dann in der Regel nicht über die Benetzungseinrichtung strömt, sondern an dieser vorbei in Richtung zum Schaumgenerator strömt.

Weiter ist es für eine effektive und verlustfreie Zuführung eines Fluidstroms zur Benetzungseinrichtung vorteilhaft, wenn wenigstens eine Fluidleitung vorgesehen ist, die unmittelbar stromauf oder in der Benetzungseinrichtung mündet und mittels der ein Fluidstrom der Benetzungseinrichtung, vorzugsweise direkt und unmittelbar, zuführbar ist. Dabei ist es weiter besonders vorteilhaft, wenn die Fluidleitung mitsamt zugeordneter Benetzungseinrichtung in etwa mittig und/oder zentral im Gehäuseinnenraum angeordnet ist.

Gemäß einer weiteren besonders bevorzugten Ausgestaltung der Erfindung, die eine hohe Flexibilität hinsichtlich des Einsatzes der Spritzvorrichtung bereitstellt, ist der den Fluidauslass ausbildende und/oder aufweisende endseitige Gehäuseabschnitt abnehmbar ausgebildet, wobei der endseitige Gehäuseabschnitt Bestandteil eines Sets von endseitigen Gehäuseabschnitten ist, die unterschiedlich ausgebildet sind, insbesondere hinsichtlich Auslassgeometrie und/oder Schaumgenerator und/oder Benetzungseinrichtung unterschiedliche ausgebildet sind. Damit kann die Spritzeinrichtung individuell an unterschiedlichste Spritz-, Lösch- und Arbeitsaufgaben angepasst werden.

Gemäß einer besonders bevorzugten Ausgestaltung ist das Fluid bevorzugt durch ein Löschfluid, vorzugsweise durch Wasser als Löschfluid gebildet, dem wenigstens ein Schaummittel beigefügt ist, so dass ein, vorzugsweise mittels eines Schaumgenerators erzeugtes, Gemisch aus Löschfluid und Luft einen Löschschaum ausbildet. Schaum wird neben reinen Löschanwendung aber auch zum Beispiel für reine Reinigungszwecke oder zur Pestizidausbringung verwendet. Dementsprechend kann das Fluid auch durch ein mit Chemikalien, insbesondere mit wenigstens einem Reinigungsmittel oder mit wenigstens einem Pestizid angereichtes Fluid gebildet sein, dem wenigstens ein Schaummittel beigefügt ist, so dass ein, vorzugsweise mittels eines Schaumgenerators erzeugtes, Gemisch aus mit Chemikalien angereichtem Fluid und Luft einen Chemikalienschaum ausbildet.

Zudem ist es insbesondere mit einer bei der Feuer- bzw. Brandbekämpfung eingesetzten Spritzvorrichtung vorteilhaft, wenn sämtliche dem Feuer ausgesetzten Teile, also auch die Spritzpistole, Schläuche etc., in flamm- bzw. feuerresistenter Weise aus flamm- bzw. feuerresistenten Materialien aufgebaut sind oder mit flamm- bzw. feuerresistenten Materialien verkleidet und/oder beschichtet sind, das heißt also zum Beispiel die massiven Teile, wie zum Beispiel das Gehäuse und/oder die Spritzpistole, aus Metall und/oder Keramik hergestellt sind, im Falle des Einsatzes von Schläuchen der Schlauch zumindest mit einer flamm- bzw. feuerresistenten Außenhülle versehen, vorzugsweise ummantelt, ist.

Eine derartige erfindungsgemäße Spritzvorrichtung, wie sie vorstehend beschrieben worden ist, funktioniert, wie erfinderseitige Versuche gezeigt haben, bei den Turbinenvarianten sehr gut bei Drücken über 40 bar, bei der reinen Antriebsmotorvariante auch bereits bei Drücken von wenigstens 5 bar. Zudem hat sich gezeigt, dass ein Einsatz einer erfindungsgemäßen Spritzvorrichtung bei Volumenströmen bis zu 200 Litern pro Minute sehr gut funktioniert.

Die Erfindung wird nachfolgend anhand einer Zeichnung näher erläutert.

Es zeigen:
- Fig. 1: eine schematische, perspektivische Ansicht einer beispielhaften ersten Ausführungsform einer erfindungsgemäßen Spritzvorrichtung,
- Fig. 2a: eine schematische Seitenansicht der Spritzvorrichtung gemäß Fig. 1,
- Fig. 2b: eine schematische Draufsicht auf die Spritzvorrichtung gemäß Fig. 1
- Fig. 2c: einen schematischen Querschnitt durch die Spritzvorrichtung der Fig. 1 im Bereich der Schaumkanone,
- Fig. 3: eine beispielhafte Ausgestaltung einer in der Art einer Spritzpistole ausgebildeten Fluidzuführvorrichtung,
- Fig. 4: eine vergrößerte Darstellung eines Drosselventils zur Steuerung der Menge des in den zugeordneten Fluidkanal einströmenden Fluids,
- Fig. 5: ein schematischer Querschnitt durch die Schaumkanone der Spritzvorrichtung im Bereich eines Strömungsmaschinengehäuseabschnitts des Gehäuses,
- Fig. 6: ein weiterer, zum Querschnitt der Fig. 5 alternativer Querschnitt durch das Gehäuse der Schaumkanone der Spritzvorrichtung im Bereich des Strömungsmaschinengehäuseabschnitts,
- Fig. 7: der Aufbau gemäß Fig. 5 mit zusätzlichem Hilfsmotor als Antriebseinrichtung,
- Fig. 8a: eine schematische Seitenansicht der Baueinheit aus Ventilator und Turbine, die auf einer gemeinsamen Haltewand angeordnet sind,
- Fig. 8b: eine Draufsicht auf die Ventilatorseite der Baueinheit,
- Fig. 9a: eine der Darstellung der Fig. 2a entsprechende Darstellung der Spritzvorrichtung mit Schlauch und ohne Spritzpistole,
- Fig. 9b: eine der Darstellung der Fig. 2b entsprechende Darstellung der Spritzvorrichtung mit Schlauch und ohne Spritzpistole,
- Fig. 9c: eine der Fig. 2c entsprechende Darstellung der Spritzvorrichtung mit Schlauch und ohne Spritzpistole,
- Fig. 10: eine schematische, beispielhafte Prinzipdarstellung einer möglichen Ausführungsform eines Stellelementes der Fluidzuführvorrichtung,
- Figur 11a: eine beispielhafte dritte Ausführungsform einer erfindungsgemäßen Spritzvorrichtung in Prinzipdarstellung sowie in einer Seitenansicht,
- Figur 11b: eine schematische Draufsicht auf die Spritzvorrichtung der Figur 12a,
- Fig. 12: eine schematische Prinzipskizze einer beispielhaften ersten Ausführungsform einer erfindungsgemäßen Spritzvorrichtung,

In der Figur 1 sowie in den Figuren 2a bis 2c ist eine schematische und beispielhafte erste Ausführungsform einer erfindungsgemäßen Spritzvorrichtung 1 gezeigt, die als handhaltbare Spritzvorrichtung 1 ausgebildet ist. Diese Spritzvorrichtung 1 dient beispielsweise und vorzugsweise der Brandbekämpfung, ohne jedoch darauf beschränkt zu sein.

Die Spritzvorrichtung 1 der Figuren 1, 2a bis 2c ist hier lediglich beispielhaft ein Multi-Funktionsgerät, das mehrere unterschiedliche Spritzvorrichtungsfunktionen in einem Gerät vereint. Hierauf wird jedoch erst später nochmals eingegangen. In einem ersten Schritt soll nunmehr eine besonders vorteilhafte Verwendung der Spritzvorrichtung 1 als Schaumkanone, die auch als reine Schaumkanone ohne zusätzliche Spritzfunktionen ausgebildet sein kann, beispielhaft beschrieben werden, und zwar insbesondere unter Verwendung der Schnittdarstellung der Figur 2c.

Wie dies aus dieser Figur 2c ersichtlich ist, umfasst die handhaltbare Spritzvorrichtung 1 ein rohrförmiges Gehäuse 2, das einen Gehäuseinnenraum 3 aufweist. Das Gehäuse 2, das hier lediglich beispielhaft mehrteilig ausgebildet ist, weist eine im Gehäuse-Axialrichtung x langgestreckte Form auf und bildet somit eine Sprühlanze aus.

Wie dies aus der Figur 2c weiter ersichtlich ist, weist die Spritzvorrichtung 1 einen gehäuseseitigen Fluidanschluss 4 auf, dem mittels einer hier als Spritzpistole ausgebildeten Fluidzuführvorrichtung 11 ein Fluid 5, hier zum Beispiel ein Löschmittel, wie zum Beispiel Wasser, zuführbar ist, dem wenigstens ein Schaummittel beigemischt ist, wobei die Spritzvorrichtung 1 im hier gezeigten Beispielfall zwei Fluidströme ausbildet, die in Richtung eines gehäuseseitigen Fluidauslasses 12 der Spritzvorrichtung 1 strömen. Das Fluid 5 mitsamt beigemischten Schaummittel kann, wie dies aus der Figur 3 ersichtlich ist, in einem externen Speicher 39 vorgehalten sein und der Fluidzuführvorrichtung über einen Zuführkanal 38 zugeführt werden.

Der in der Bildebene der Figur 2c obere Fluidstrom 6 ist in einer Turbinen-Fluidleitung 13 geführt, die vom Fluidauslass 12 ausgeht und im Bereich einer Turbine 14 mündet. Der in der Bildebene der Figur 2 untere Fluidstrom 7 ist ebenfalls in einer Fluidleitung 15 geführt, die vom Fluidanschluss 4 ausgehend an der Turbine 14 vorbeigeführt sowie in Richtung des Fluidauslasses 12 geführt ist.

Wie dies aus der Figur 2c ersichtlich ist, verlaufen hier sowie die Turbinen-Fluidleitung 13 als auch die Fluidleitung 15 jeweils im Wesentlichen im Gehäuseinnenraum 3.

Wie dies insbesondere aus der Zusammenschau der Figuren 2c, 5, 6, 8a und 8b ersichtlich ist, bildet die Turbine 14 eine Radialturbine aus, deren Turbinenschaufeln 16, mit Bezug auf die Turbinendrehachse, radial angeordnet und hier lediglich beispielhaft gerade ausgerichtet sind, wobei die Drehachse dieser Radialturbine im Wesentlichen quer zur Gehäuse-Axialrichtung und damit im Wesentlichen quer zu den Fluidströmen 6, 7 ausgerichtet ist.

Trifft nunmehr der Fluidstrom 6 auf die Turbinenschaufeln 16, wird die Turbine 14 drehangetrieben und rotiert somit in einem Strömungsmaschinengehäuseabschnitt 17 des Gehäuses.

Die Turbinenschaufeln 16 sind hier auf einer lediglich beispielhaft kreisförmigen Halteplatte bzw. Haltewand 18 angeordnet, auf deren gegenüberliegender Seite (siehe insbesondere die Figuren 5, 6 sowie 8a und 8b) die Flügel 19 eines Ventilators 20 angeordnet sind, der Bestandteil einer als Luftansaugvorrichtung ausgebildeten Luftfördereinrichtung 21 ist. Die Flügel 19 des Ventilators 20 sind hier, mit Bezug auf eine der Turbinendrehachse entsprechende Ventilatordrehachse, radial angeordnet, so dass der Ventilator 20 einen Radialventilator ausbildet. Die Flügel 19 sind hier lediglich beispielhaft gekrümmt ausgebildet (siehe insbesondere Figuren 8a und 8b). Anstelle des Verdichters 20 könnte hier in analoger Weise ebenso ein Verdichter eingesetzt werden. Insofern gelten alle nachstehenden Ausführungen der Figurenbeschreibung, die sich auf den Verdichter 20 beziehen in analoger Weise identisch für einen Verdichter, ohne dass dies jedes Mal explizit erwähnt wird.

Bei einer Beaufschlagung der Turbine 14 mittels des als Antriebstrom fungierenden Fluidstroms 6 wird somit nicht nur die Turbine 14 drehangetrieben, sondern auch der Ventilator 20, der einen, zum Beispiel durch ein Luftgitter gebildeten, gehäuseseitigen Lufteinlass 22 aufweist, über den mittels des Ventilators 20 Umgebungsluft 43 an - und in das Gehäuse 2 eingesaugt wird, wodurch im Gehäuseinnenraum 3 wenigstens ein Luftstrom 23 erzeugt wird, der in eine Mischkammer 8 einströmt, in die auch der Fluidstrom 7 sowie, nach seiner Antriebstätigkeit, auch der Fluidstrom 6 einströmt. Mittels des als Radialventilator ausgebildeten Ventilators 20 wird somit wenigstens ein Luftstrom 23 erzeugt, der analog zu den Fluidströmen 6, 7 im Wesentlichen in Gehäuse-Axialrichtung x bzw. in Richtung des Fluidauslasses 12 strömt bzw. ausgerichtet ist.

Der Strömungsmaschinengehäuseabschnitt 17 ist somit, in Gehäuse-Axialrichtung x gesehen, stromauf der Mischkammer 8 angeordnet, wobei sowohl die Mischkammer 8 als auch der Strömungsmaschinengehäuseabschnitt 17 Bestandteil eines Gehäuseabschnittes sind, an den sich, in Gehäuse-Axialrichtung gesehen, auf gegenüberliegenden Seiten einerseits ein den Fluidanschluss 4 aufweisender Gehäuseabschnitt 9 und andererseits ein den Fluidauslass 12 aufweisender Gehäuseabschnitt 10 anschließt.

In der Mischkammer 8 treffen nunmehr die Fluidströme 6, 7 einerseits und der wenigstens eine Luftstrom 23 unter Vermischung aufeinander, was nachfolgend näher beschrieben wird:
Wie sehr gut aus der Figur 2c ersichtlich ist, ist im Gehäuseinnenraum 3, stromab der Mischkammer 8 und stromauf des Fluidauslasses 12 ein hier durch ein Schäumsieb 24 gebildeter Schaumgenerator angeordnet. Das Schäumsieb erstreckt sich im Wesentlichen über den gesamten Strömungsquerschnitts des Gehäuseinnenraums 3.

Weiter ist im Gehäuseinnenraum 3 im Bereich stromauf des Schäumsiebs 24 eine Benetzungseinrichtung in Form einer zum Beispiel als Vollkegeldüse ausgebildeten Benetzungsdüse 25 angeordnet, der der Fluidstrom 7 im hier gezeigten bevorzugten Ausführungsbeispiel mittels der bis zur Benetzungsdüse 25 bzw. knapp davor geführten Fluidleitung 15 zuführbar ist.

Wie dies in der Figur 2c weiter durch das Bezugszeichen 26 gezeigt ist, wird dieser Fluidstrom 26 von der Benetzungsdüse 25 so aufgefächert bzw. zerstäubt, dass er im Wesentlichen die gesamte Fläche des Schäumsiebs 24 benetzt. Die Benetzungsdüse 25 und die Fluidleitung 15 sind hier lediglich beispielhaft in etwa mittig und/oder zentral im Gehäuseinnenraum 3 angeordnet.

Mittels des Schäumsiebs 24 erfolgt die Schaumbildung bevorzugt dergestalt, dass sich auf jeder Masche des Siebes ein Film aus dem mit wenigstens einem Schaummittel versetzten Fluid 5 bildet, der dann durch den Luftstrom zu einem Bläschen wird und als Schaumstrom 27 über den Fluidauslass 12 aus der Spritzvorrichtung 1 ausströmt.

Wie dies aus der Figur 2c weiter gut ersichtlich ist, kann der wenigstens den Fluidauslass ausbildende und/oder aufweisende, hier weiter auch die Benetzungsdüse 25 und das Schäumsieb 24 aufweisende, endseitige Gehäuseabschnitt 28 abnehmbar ausgebildet sein, wobei dieser endseitige Gehäuseabschnitt 28 vorzugsweise Bestandteil eines Sets von endseitigen Gehäuseabschnitten ist, die unterschiedlich ausgebildet sind, und zwar insbesondere hinsichtlich Auslassgeometrie und/oder Schaumgenerator und/oder Benetzungseinrichtung unterschiedlich ausgebildet sind.

Wie dies weiter insbesondere aus der Zusammenschau der Figuren 2c und 4 ersichtlich ist, weist die Spritzvorrichtung 1 ferner ein durch ein Drosselventil 29 ausgebildetes Durchflussregelventil auf, mittels dem die Menge des in die Turbinen-Fluidleitung 13 bzw. des in die Fluidleitung 15 einströmenden Fluids 5 stufenlos einstellbar ist.

Wie dies insbesondere aus der Figur 4 ersichtlich ist, ist das Drosselventil 29 in der Art eines Nadelventils ausgebildet, das einen Einschraubkörper 30 als Nadel aufweist, mittels dem durch Drehen in die eine oder andere Richtung die Menge des in die Fluidleitung 15 einströmenden Fluids steuerbar ist.

Wie dies aus der Figur 2c in Verbindung mit der Figur 4 weiter sehr gut ersichtlich ist, ist der Einschraubkörper 30 hier Bestsandteil eines Handgriffs 35, mittels dem die Spritzvorrichtung 1 mit einer Hand ergriffen werden kann, während die zweite Hand dann beispielsweise an der Spritzpistole angreift.

Da die Turbinen-Fluidleitung 13 und die Fluidleitung 15 von dem gemeinsamen Fluidanschluss 4 abzweigen (Figur 4), ändert sich die Einströmmenge in die Turbinen-Fluidleitung 13 und damit die Strömungsgeschwindigkeit des als Antriebsfluidstrom fungierenden Fluidstroms 6 proportional mit der durch das Drosselventil 29 eingestellten Einströmmenge des Fluids 5 in die Fluidleitung 15, das heißt, dass die Strömungsgeschwindigkeit des Antriebsfluidstroms mit zunehmender Durchflussmenge durch die Fluidleitung 15 abnimmt.

Wie lediglich schematisch und beispielhaft in der Figur 7 dargestellt, kann die Spritzvorrichtung 1 der Figuren 1, 2a bis 2c gegebenenfalls zusätzlich noch einen Elektromotor 32 als Hilfs-Antriebsmotor aufweisen, mittels dem dann die Baueinheit aus Turbine 14 und Ventilator 20 noch zusätzlich angetrieben werden kann, um die Antriebsleistung zu erhöhen.

Wie bereits ausgeführt, ist im hier gezeigten ersten Ausführungsbeispiel die Fluidzuführvorrichtung 11 mit einer Zuschaltvorrichtung in der Art einer Spritzpistole ausgebildet, die einen Handhebel 33 aufweist, bei dessen Betätigung das Fluid dem Fluidanschluss 4 der Spritzvorrichtung zugeführt wird.

Alternativ zu einer derartigen Fluidzuführvorrichtung 11 in Form einer Spritzpistole kann die Fluidzuführung aber auch anders erfolgen, zum Beispiel durch einen Schlauch 34, wie dies lediglich schematisch und beispielhaft in der in den Figuren 9a, 9b und 9c gezeigten zweiten Ausführungsform dargestellt ist, in der der Schlauch 34 lediglich äußerst schematisch und strichliert eingezeichnet ist. Ansonsten ist die Ausführungsform der Spritzvorrichtung 1 der Figuren 9a, 9b und 9c identisch mit derjenigen der Figuren 1, 2a, 2b und 2c, so dass gleiche Bauteile mit gleichen Bezugszeichen versehen sind und hierauf zur Vermeidung von Wiederholungen nicht mehr näher eingegangen wird.

Wie bereits eingangs der Figurenbeschreibung ausgeführt worden ist, kann die erfindungsgemäße Spritzvorrichtung 1 lediglich den bis dato beschriebenen Aufbau aufweisen, mit dem zum Beispiel eine Schaumkanone ausgebildet wird.

Optional kann die Spritzvorrichtung 1 auch, wie hier lediglich beispielhaft dargestellt, auch als Multifunktions- bzw. Universal-Spritzvorrichtung ausgebildet sein, die weitere Spritzvorrichtungsfunktionen aufweist. Sollte dies der Fall sein, umfasst der Fluidanschluss 4 der Spritzvorrichtung 1 dann zum Beispiel ein vorzugsweise mit der Hand bedienbares Stellelement 36, bei dessen Betätigung eine der nachstehenden Spritzvorrichtungsfunktionen auswählbar ist:
a) Die vorstehend bereits beschriebene Fluidzuführung zum Fluidanschluss 4 zur Ausbildung der Fluidströme 6, 7 und damit für die hier beispielhaft beschriebene Schaumkanonenfunktion,
b) Eine Fluidbeaufschlagung einer verlagerbaren Piercinglanze 37, wobei die Piercinglanze, wie dies sehr gut aus der Figur 1 sowie auch aus den Figuren 2a und 2b sowie 9a und 9b ersichtlich ist, im Wesentlichen in Gehäuse-Axialrichtung x ausgerichtet ist und damit parallel zum Gehäuse 2 verläuft,
c) Eine Fluidbeaufschlagung einer Bestandteil der Spritzvorrichtung 1 ausbildenden Fluidleitung 40, die ebenfalls im Wesentlichen im Gehäuse-Axialrichtung ausgerichtet ist (sh. insbesondere Figuren 1, 2b und 9b) und an ihrem Ende eine Vernebelungsdüse 41 zur Bereitstellung einer Wassernebeldüse aufweist.

Wie dies lediglich schematisch und beispielhaft in der Figur 10 dargestellt ist, kann das Stellelement 36 hier als Fluidverteiler wirken, mittels dem ausgewählt wird, welche der Spritzvorrichtungsfunktionen letztendlich bedient wird.

In den Figuren 11a und 11b ist eine weitere alternative Ausführungsform in Form einer Prinzipskizze gezeigt, bei der der Antrieb des Ventilators 20 lediglich über einen Elektromotor 32 mit zugeordnetem Akkumulator 42 erfolgt. In diesem Ausführungsbeispiel ist zudem mit der Fluidleitung 15 lediglich eine einzige Fluidleitung vorgesehen, mittels der lediglich der Fluidstrom 7 zu der Benetzungsdüse 25 geführt ist, an der wiederum eine Auffächerung 26 mit im Wesentlichen vollständiger Benetzung des Schäumsiebs 24 analog zur ersten Ausführungsvariante erfolgt.

Durch die Betätigung des Ventilators 20 wird dann wieder in analoger Weise zur ersten Ausführungsform Umgebungsluft 43 in den Gehäuseinnenraum 3 eingesaugt und somit wenigstens ein Luftstrom 23 erzeugt, der in Richtung zur Mischkammer 8 bzw. in Richtung des Schäumsiebs 24 bzw. in Richtung des Fluidauslasses 12 strömt, so dass wiederum analog zur ersten Ausführungsform ein Schaumstrom 27 erzeugt wird.

Auf die Ausbildung einer Turbine 14 kann bei dieser Ausführungsform verzichtet werden, da kein Antrieb über den als Antriebsfluidstrom fungierenden Fluidstrom erfolgt.

Ansonsten entspricht der Aufbau im Wesentlichen demjenigen der ersten Ausführungsform, so dass gleiche Bauteile mit gleichen Bezugszeichen versehen sind.

Auch bei dieser Ausführungsform kann ein Drosselventil vorgesehen sein, mittels dem die Menge des in die Fluidleitung 15 einströmenden Fluids 5 geregelt wird, was aber hier nicht dargestellt ist.

In der Figur 12 ist schließlich eine weitere Ausführungsform gezeigt, die im Wesentlichen derjenigen der Figur 11a und 11b entspricht, jedoch mit dem Unterschied, dass hier kein Elektromotor als Antriebseinrichtung für die Luftfördereinrichtung 11 vorgesehen ist, sondern der Antrieb hier analog zur ersten Ausführungsform und zum dortigen Fluidstrom 6 mittels eben dieses Fluidstroms 6 erfolgt, der eine Turbine 14 antreibt, die wiederum eine Baueinheit mit einem hier nicht im Detail dargestellten Ventilator bildet.

Wie aus der Figur 12 weiter ersichtlich ist, wird der Fluidstrom 6 nach dem Auftreffen auf die Turbine 16 mittels einer hier lediglich beispielhaft verwendeten trichterförmigen Auffangvorrichtung 44 aufgefangen und als einziger Fluidstrom zur Benetzungsdüse 25 geführt. Dort wird der Fluidstrom 6 aufgefächert und trifft in der zuvor beschriebenen Weise zusammen mit dem wenigstens einen Luftstrom 23 auf das Schäumsieb 24, mittels dem ein Schaumstrom 27 ausgebildet wird, der die Spritzvorrichtung über den Fluidauslass 12 verlässt. Bei einem derartigen Aufbau kann ggf. auch das Schäumsieb 24 oder alternativ die Benetzungsdüse 25 weggelassen werden.

Ansonsten entspricht der Aufbau identisch demjenigen der zuvor beschriebenen Ausführungsformen, insbesondere dem Aufbau gemäß der Figuren 11a und 11b, so dass gleiche Bauteile mit gleichen Bezugszeichen bezeichnet sind.

Zusammenfassend gesehen sieht die vorliegende Erfindung daher unter anderem die folgenden bevorzugten Ausführungsbeispiele vor:
1. Spritzvorrichtung, insbesondere handhaltbare Spritzvorrichtung, vorzugsweise zur Brandbekämpfung, mit einem, vorzugsweise rohrförmigen und/oder lanzenförmigen, Gehäuse, das einen Gehäuseinnenraum aufweist, und mit einem, vorzugsweise gehäuseseitigen, Fluidanschluss, dem mittels einer Fluidzuführvorrichtung ein Fluid, vorzugsweise ein mittels wenigstens einen Schaummittels versetztes Fluid, zuführbar ist, wobei die Spritzvorrichtung wenigstens einen Fluidstrom ausbildet, der in Richtung wenigstens eines, vorzugsweise gehäuseseitigen, Fluidauslasses der Spritzvorrichtung strömt, wobei wenigstens ein Fluidstrom in eine, in dem Gehäuseinnenraum ausgebildete Mischkammer einströmt, und wobei stromauf der Mischkammer eine Luftfördereinrichtung in das Gehäuse integriert ist, mittels der Luft aus der Umgebung in die Mischkammer förderbar ist, in der die Luft, vorzugsweise als wenigstens ein Luftstrom, und der wenigstens eine Fluidstrom aufeinandertreffen, vorzugsweise unter Vermischung und/oder Schaumbildung, aufeinandertreffen, und gemeinsam, vorzugsweise als Schaumstrom, in Richtung des wenigstens einen Fluidauslasses strömen.
2. Spritzvorrichtung nach Ausführungsbeispiel 1, wobei das, vorzugsweise rohrförmige, Gehäuse ein- oder mehrteilig ausgebildet ist und/oder eine in Gehäuse-Axialrichtung gesehen langgestreckte Form, vorzugsweise zur Ausbildung einer sich in Gehäuse-Axialrichtung erstreckenden Sprühlanze, aufweist.
3. Spritzvorrichtung nach Ausführungsbeispiel 1 oder 2, wobei die Mischkammer Bestandteil eines Gehäuseabschnittes ist, an den sich, in Gehäuse-Axialrichtung gesehen, auf gegenüberliegenden Seiten einerseits wenigstens ein den wenigstens einen Fluidanschluss aufweisender Gehäuseabschnitt und andererseits wenigstens ein den wenigstens einen Fluidauslass aufweisender weiterer Gehäuseabschnitt anschließt, insbesondere zur Ausbildung einer sich in Gehäuse-Axialrichtung erstreckenden Sprühlanze.
4. Spritzvorrichtung nach einem der vorhergehenden Ausführungsbeispiele, wobei die Luftfördereinrichtung wenigstens einen Luftstrom erzeugt, der im Wesentlichen in Gehäuse-Axialrichtung und/oder in Strömungsrichtung des wenigstens einen Fluidstroms und/oder in Richtung des wenigstens einen Fluidauslasses ausgerichtet ist, vorzugsweise dergestalt, dass sich der wenigstens eine Luftstrom im Bereich des wenigstens eines Fluidauslasses mit dem wenigstens einen Fluidstrom vermischt.
5. Spritzvorrichtung nach einem der vorhergehenden Ausführungsbeispiele, wobei die Luftfördereinrichtung durch eine Luftansaugvorrichtung gebildet ist, mittels der Luft aus der Umgebung über wenigstens einen gehäuseseitigen Lufteinlass, vorzugsweise über wenigstens eine gehäuseseitige Lufteinlassöffnung, in den Gehäuseinnenraum und/oder in den Bereich der Mischkammer einsaugbar ist, vorzugsweise einsaugbar und als wenigstens ein Luftstrom in Richtung des wenigstens einen Fluidauslasses förderbar ist.
6. Spritzvorrichtung nach einem der vorhergehenden Ausführungsbeispiele, wobei wenigstens eine Antriebseinrichtung vorgesehen ist, die die Luftfördereinrichtung antreibt.
7. Spritzvorrichtung nach Ausführungsbeispiel 5 und 6, wobei die als Luftansaugvorrichtung ausgebildete Luftfördereinrichtung einen Ventilator oder Verdichter aufweist, der zur Ansaugung von Luft aus der Umgebung mittels der wenigstens einen Antriebseinrichtung antreibbar, vorzugsweise drehantreibbar, ist, wobei bevorzugt vorgesehen ist, dass der Ventilator oder Verdichter wenigstens eine, vorzugsweise durch wenigstens einen Flügel oder durch wenigstens eine Schaufel gebildete, Luftleiteinrichtung, bevorzugt mehrere, vorzugsweise durch mehrere beabstandete Flügel oder Schaufeln gebildete, Luftleiteinrichtungen, aufweist.
8. Spritzvorrichtung nach Ausführungsbeispiel 7, wobei der Ventilator ein Radialventilator oder der Verdichter ein Radialverdichter ist, dessen wenigstens einer Flügel oder dessen wenigstens eine Schaufel, mit Bezug auf die Drehachse, radial angeordnet ist und/oder dessen wenigstens einer Flügel oder dessen wenigstens eine Schaufel gerade ausgerichtet oder gekrümmt ist, vorzugsweise bogenförmig gekrümmt ist.
9. Spritzvorrichtung nach Ausführungsbeispiel 8, wobei die Drehachse des Radialventilators oder Radialverdichters, insbesondere für einen kompakten Aufbau der Spritzvorrichtung, im Wesentlichen quer zur Gehäuse-Axialrichtung und/oder im Wesentlichen quer zur Strömungsrichtung des wenigstens einen Fluidstroms ausgerichtet ist, so dass der Radialventilator oder Radialverdichter einen Luftstrom erzeugt, der im Wesentlichen in Gehäuse-Axialrichtung und/oder in Strömungsrichtung des wenigstens einen Fluidstroms und/oder in Richtung des wenigstens einen Fluidauslasses ausgerichtet ist.
10. Spritzvorrichtung nach einem der Ausführungsbeispiele 6 bis 9, wobei die Antriebseinrichtung durch den Fluidstrom oder durch wenigstens einen der mehreren Fluidströme gebildet ist, der einen Antriebsfluidstrom ausbildet.
11. Spritzvorrichtung nach Ausführungsbeispiel 10, wobei der Antriebsfluidstromeine mit der Luftfördereinrichtung bewegungsübertragend, vorzugsweise drehbewegungsübertragend, gekoppelte Turbine antreibt, wobei bevorzugt vorgesehen ist, dass die Turbine wenigstens eine, vorzugsweise durch wenigstens eine Turbinenschaufel gebildete, Fluidleiteinrichtung, bevorzugt mehreren, vorzugsweise durch mehrere beabstandete Turbinenschaufeln gebildete, Fluidleiteinrichtungen, aufweist.
12. Spritzvorrichtung nach Ausführungsbeispiel 11, wobei die Turbine eine Radialturbine ist, deren wenigstens eine Turbinenschaufel, mit Bezug auf die Turbinendrehachse, radial angeordnet ist und/oder deren wenigstens eine Turbinenschaufel gerade ausgerichtet oder gekrümmt ist, vorzugsweise bogenförmig gekrümmt ist.
13. Spritzvorrichtung nach Ausführungsbeispiel 12, wobei die Drehachse der Radialturbine, insbesondere für einen kompakten Aufbau der Spritzvorrichtung, im Wesentlichen quer zur Gehäuse-Axialrichtung und/oder im Wesentlichen quer zur Strömungsrichtung des wenigstens einen Fluidstroms ausgerichtet ist.
14. Spritzvorrichtung nach einem der Ausführungsbeispiele 7 bis 9 und einem der Ausführungsbeispiele 10 bis 13, wobei der Ventilator oder Verdichter einerseits und die Turbine andererseits auf gegenüberliegenden Seite einer, die Luft- und Fluidleiteinrichtungen tragenden und um eine gemeinsame Drehachse rotierenden, vorzugsweise kreisförmigen, gemeinsamen Haltewand angeordnet sind.
15. Spritzvorrichtung nach einem der Ausführungsbeispiele 7 bis 9 und einem der Ausführungsbeispiele 10 bis 14, wobei der Ventilator oder Verdichter und die Turbine, vorzugsweise die auf einer gemeinsamen Haltewand angeordnete Baueinheit aus Ventilator oder Verdichter und Turbine, in einem Strömungsmaschinengehäuseabschnitt des Gehäuses rotieren und aufgenommen sind, und wobei der wenigstens eine gehäuseseitige Lufteinlass am Strömungsmaschinengehäuseabschnitt als im Wesentlichen quer zur Gehäuse-Axialrichtung ausgerichteter axialer Lufteinlass ausgebildet ist, der in einen Ventilatorbereich oder Verdichterbereich des Strömungsmaschinengehäuseabschnittes mündet, und wobei der Strömungsmaschinengehäuseabschnitt, in Gehäuse-Axialrichtung gesehen, stromauf der Mischkammer angeordnet ist.
16. Spritzvorrichtung nach einem der Ausführungsbeispiele 6 bis 15, wobei die Antriebseinrichtung durch einen Antriebsmotor, bevorzugt durch einen Elektromotor, höchst bevorzugt durch einen Elektromotor mit zugeordnetem Stromspeicher, insbesondere einem Akkumulator als Stromspeicher, gebildet ist, wobei bevorzugt vorgesehen ist, dass der Antriebsmotor außerhalb des Gehäuses angeordnet ist.
17. Spritzvorrichtung nach einem der vorhergehenden Ausführungsbeispiele, wobei lediglich ein einziger Fluidstrom vorgesehen ist, wobei bevorzugt vorgesehen ist, dass der einzige Fluidstrom vom Fluidanschluss ausgehend in einer separaten Fluidleitung geführt ist, vorzugsweise dergestalt, dass die einzige Fluidleitung wenigstens bereichsweise, vorzugsweise vollständig, im Gehäuseinnenraum verläuft.
18. Spritzvorrichtung nach einem der Ausführungsbeispiele 10 bis 16 und nach Ausführungsbeispiel 17, wobei der einzige Fluidstrom für den Fall, dass er die Antriebseinrichtung alleine ausbildet oder die Antriebseinrichtung mit ausbildet in einer Fluidleitung geführt ist, die vom Fluidanschluss ausgeht und im Bereich der Turbine, vorzugsweise im Bereich der wenigstens einen Fluidleiteinrichtung, mündet.
19. Spritzvorrichtung nach Ausführungsbeispiel 17, wobei der einzige Fluidstrom für den Fall, dass er keine Antriebseinrichtung ausbildet und nur der Antriebsmotor alleine die Antriebseinrichtung ausbildet, vom Fluidanschluss ausgehend in Richtung des wenigstens einen Fluidauslasses geführt ist.
20. Spritzvorrichtung nach einem der Ausführungsbeispiele 10 bis 16, wobei mehrere, vorzugsweise zwei, Fluidströme vorgesehen sind, von denen wenigstens ein Fluidstrom, vorzugsweise ein einziger Fluidstrom, als Antriebsfluidstrom fungiert, der unter Antrieb der Turbine in Richtung des wenigstens einen Fluidauslasses geführt ist, während wenigstens ein weiterer Fluidstrom, vorzugsweise genau ein weiterer Fluidstrom und/oder vorzugsweise im Wesentlichen an der Turbine vorbei, in Richtung des wenigstens einen Fluidauslasses geführt ist, wobei bevorzugt vorgesehen ist, dass jeder der Fluidströme vom Fluidanschluss ausgehend in einer separaten Fluidleitung geführt ist, vorzugsweise dergestalt, dass die Fluidleitungen wenigstens bereichsweise, vorzugsweise vollständig, im Gehäuseinnenraum verlaufen.
21. Spritzvorrichtung nach Ausführungsbeispiel 20, wobei der wenigstens eine als Antriebsfluidstrom fungierende Fluidstrom in einer Turbinen-Fluidleitung geführt ist, die vom Fluidanschluss ausgeht und im Bereich der Turbine, vorzugsweise im Bereich der wenigstens einen Fluidleiteinrichtung, mündet, und wobei der wenigstens eine weitere Fluidstrom in einer weiteren Fluidleitung geführt ist, die vom Fluidanschluss ausgehend an der Turbine vorbeigeführt sowie in Richtung des wenigstens einen Fluidauslasses geführt ist.
22. Spritzvorrichtung nach Ausführungsbeispiel 20 oder 21, wobei ein Durchflussregelventil, vorzugsweise ein Drosselventil, vorgesehen ist, mittels dem die jeweilige Menge bzw. das jeweilige Volumen der Fluidströme und/oder die Menge des in die Fluidleitungen, vorzugsweise des in die wenigstens eine weitere Fluidleitung, einströmenden Fluids oder die Menge des die Fluidleitungen, vorzugsweise des die wenigstens eine weitere Fluidleitung, durchströmenden Fluids, vorzugsweise stufenlos, einstellbar ist.
23. Spritzvorrichtung nach Ausführungsbeispiel 21 und 22, wobei die wenigstens eine Turbinen-Fluidleitung und die wenigstens eine weitere Fluidleitung dergestalt von dem gemeinsamen Fluidanschluss abzweigen, dass sich die Strömungsgeschwindigkeit des Antriebsfluidstroms proportional mit der durch das Durchflussregelventil eingestellten Einströmmenge des Fluids in die Fluidleitungen, vorzugsweise in die wenigstens eine weitere Fluidleitung, ändert, insbesondere dergestalt ändert, dass die Strömungsgeschwindigkeit des Antriebsfluidstroms mit zunehmender Durchflussmenge abnimmt.
24. Spritzvorrichtung nach Ausführungsbeispiel 22 oder 23, wobei das Drosselventil in der Art eines Nadelventils ausgebildet ist, das einen Einschraubkörper als Nadel aufweist, mittels dem durch Drehen in die eine oder andere Richtung die Menge des in die zugeordnete Fluidleitung einströmenden Fluids steuerbar ist.
25. Spritzvorrichtung nach Ausführungsbeispiel 24, wobei der Einschraubkörper zur Regelung der Menge des in die wenigstens eine weitere Fluidleitung einströmenden Fluids oder der Menge des die wenigstens eine weitere Fluidleitung durchströmenden Fluids einen Bestandteil eines von der Spritzvorrichtung abragenden Handgriffs bildet und mittels diesem schraubbar ist.
26. Spritzvorrichtung nach einem der vorhergehenden Ausführungsbeispiele, wobei die Spritzvorrichtung, vorzugsweise im Bereich stromauf des Fluideinlasses und/oder als Bestandteil des Fluideinlasses, ein Stellelement, vorzugsweise ein mit der Hand bedienbares Stellelement, umfasst, bei dessen Betätigung wenigstens eine der nachstehenden Spritzvorrichtungsfunktionen alternativ zur Fluidzuführung zum Fluidanschluss zur Ausbildung des wenigstens einen in die Mischkammer einströmenden Fluidstroms (= Spritzvorrichtungsfunktion a)) auswählbar ist:
   b) Fluidbeaufschlagung einer verlagerbaren Piercinglanze, wobei die Piercinglanze im Wesentlichen in Gehäuse-Axialrichtung ausgerichtet ist und damit parallel zum Gehäuse verläuft,
   c) Fluidbeaufschlagung einer Bestandteil der Spritzvorrichtung ausbildenden Fluidleitung, die im Wesentlichen in Gehäuse-Axialrichtung ausgerichtet ist und an ihrem Ende eine Vernebelungsdüse aufweist zur Bereitstellung einer Wassernebeldüse.
27. Spritzvorrichtung nach einem der vorhergehenden Ausführungsbeispiele, wobei die Fluidzuführvorrichtung eine Zuschaltvorrichtung, vorzugsweise in der Art einer Spritzpistole, mit einem Handhebel aufweist, bei dessen Betätigung das Fluid dem Fluidanschluss der Spritzvorrichtung zuführbar ist.
28. Spritzvorrichtung nach einem der vorhergehenden Ausführungsbeispiele, wobei die Fluidzuführvorrichtung durch einen Schlauch gebildet ist, der an den Fluidanschluss anschließbar ist.
29. Spritzvorrichtung nach einem der vorhergehenden Ausführungsbeispiele, wobei im Gehäuseinnenraum, stromab der Mischkammer und stromauf des Fluidauslasses ein Schaumgenerator, vorzugsweise ein Schäumsieb, angeordnet ist, der ausgebildet und geeignet ist, den jeweils wenigstens einen Fluid- und Luftstrom zu einem Schaum zu mischen, so dass diese gemeinsam als Schaumstrom über den wenigstens einen Fluidauslass aus der Spritzvorrichtung ausströmen.
30. Spritzvorrichtung nach Ausführungsbeispiel 29, wobei sich der Schaumgenerator, vorzugsweise ein Schäumsieb, im Wesentlichen über den gesamten Strömungsquerschnitt des Gehäuseinnenraums erstreckt.
31. Spritzvorrichtung nach Ausführungsbeispiel 29 und 30, wobei im Gehäuseinnenraum, vorzugsweise im Bereich stromauf des Schaumgenerators, eine Benetzungseinrichtung, bevorzugt eine Benetzungsdüse, höchst bevorzugt eine Vollkegeldüse als Benetzungsdüse, angeordnet ist, der der wenigstens eine Fluidstrom zu dessen Auffächerung und/oder Zerstäubung zuführbar ist, wobei bevorzugt vorgesehen ist, dass im Falle des Vorsehens eines Schaumgenerators der wenigstens eine Fluidstrom mittels der Benetzungseinrichtung so zerstäubt und/oder aufgefächert wird, dass er wenigstens einen Teil, vorzugsweise im Wesentlichen die gesamte Fläche des Schaumgenerators benetzt.
32. Spritzvorrichtung nach Ausführungsbeispiel 31, wobei wenigstens eine Fluidleitung vorgesehen ist, die unmittelbar stromauf oder in der Benetzungseinrichtung mündet und mittels der ein Fluidstrom der Benetzungseinrichtung, vorzugsweise direkt und unmittelbar, zuführbar ist, wobei bevorzugt vorgesehen ist, dass die Fluidleitung mitsamt zugeordneter Benetzungseinrichtung in etwa mittig und/oder zentral im Gehäuseinnenraum angeordnet ist.
33. Spritzvorrichtung nach einem der vorhergehenden Ausführungsbeispiele, wobei der den Fluidauslass ausbildende und/oder aufweisende endseitige Gehäuseabschnitt abnehmbar ausgebildet ist, wobei der endseitige Gehäuseabschnitt Bestandteil eines Sets von endseitigen Gehäuseabschnitten ist, die unterschiedlich ausgebildet sind, insbesondere hinsichtlich Auslassgeometrie und/oder Schaumgenerator und/oder Benetzungseinrichtung unterschiedliche ausgebildet sind.
34. Spritzvorrichtung nach einem der vorhergehenden Ausführungsbeispiele, wobei das Fluid durch ein Löschfluid, vorzugsweise durch Wasser als Löschfluid, gebildet ist, so dass ein, vorzugsweise mittels eines Schaumgenerators erzeugtes, Gemisch aus Löschfluid und Luft einen Löschschaum ausbildet, oder dass das Fluid durch ein mit Chemikalien, insbesondere mit wenigstens einem Reinigungsmittel oder mit wenigstens einem Pestizid, angereichertes Fluid gebildet ist, so dass ein, vorzugsweise mittels eines Schaumgenerators erzeugtes, Gemisch aus mit Chemikalien angereichertem Fluid und Luft einen Chemikalienschaum ausbildet.

**Bezuqszeichenl iste**

| | | | |
|---|---|---|---|
| 1 | Spritzvorrichtung | 29 | Drosselventil |
| 2 | Gehäuse | 30 | Einschraubkörper |
| 3 | Gehäuseinnenraum | 31 | Drehung |
| 4 | Fluidanschluss | 32 | Elektromotor |
| 5 | Fluid | 33 | Handhebel |
| 6 | Fluidstrom | 34 | Schlauch |
| 7 | Fluidstrom | 35 | Handgriff |
| 8 | Mischkammer | 36 | Stellelement |
| 9 | Gehäuseabschnitt | 37 | Piercinglanze |
| 10 | Gehäuseabschnitt | 38 | Zuführkanal |
| 11 | Fluidzuführvorrichtung | 39 | externer Speicher |
| 12 | Fluidauslass | 40 | Fluidleitung |
| 13 | Turbinen-Fluidleitung | 41 | Vernebelungsdüse |
| 14 | Turbine | 42 | Akkumulator |
| 15 | Fluidleitung | 43 | Umgebungsluft |
| 16 | Turbinenschaufeln | 44 | Auffangvorrichtung |
| 17 | Strömungsmaschinengehäuseabschnitt | | |
| 18 | Haltewand | | |
| 19 | Flügel | | |
| 20 | Ventilator | | |
| 21 | Luftfördereinrichtung | | |
| 22 | Lufteinlass | | |
| 23 | Luftstrom | | |
| 24 | Schäumsieb | | |
| 25 | Benetzungsdüse | | |
| 26 | Auffächerung | | |
| 27 | Schaumstrom | | |
| 28 | Gehäuseabschnitt | | |

## Patentansprüche

1. Spritzvorrichtung (1), insbesondere handhaltbare Spritzvorrichtung, vorzugsweise zur Brandbekämpfung,
mit einem, vorzugsweise rohrförmigen und/oder lanzenförmigen, Gehäuse (2), das einen Gehäuseinnenraum (3) aufweist,
mit einem Fluidanschluss (4), dem mittels einer Fluidzuführvorrichtung (11) ein Fluid (5), vorzugsweise ein mittels wenigstens einen Schaummittels versetztes Fluid (5), zuführbar ist, wobei die Spritzvorrichtung (1) wenigstens einen Fluidstrom (6, 7) ausbildet, der in Richtung wenigstens eines Fluidauslasses (12) der Spritzvorrichtung (1) strömt,
**dadurch gekennzeichnet,**
**dass** wenigstens ein Fluidstrom (6, 7) in eine, in dem Gehäuseinnenraum (3) ausgebildete Mischkammer (8) einströmt, und
**dass** stromauf der Mischkammer (8) eine Luftfördereinrichtung (21) in das Gehäuse (2) integriert ist, mittels der Luft (43) aus der Umgebung in die Mischkammer (8) förderbar ist, in der die Luft, vorzugsweise als wenigstens ein Luftstrom (23), und der wenigstens eine Fluidstrom (6, 7) aufeinandertreffen, vorzugsweise unter Vermischung und/oder Schaumbildung, aufeinandertreffen, und gemeinsam, vorzugsweise als Schaumstrom (27), in Richtung des wenigstens einen Fluidauslasses (12) strömen.

2. Spritzvorrichtung nach Anspruch 1, **dadurch gekennzeichnet, dass** die Mischkammer (8) Bestandteil eines Gehäuseabschnittes ist, an den sich, in Gehäuse-Axialrichtung gesehen, auf gegenüberliegenden Seiten einerseits wenigstens ein den wenigstens einen Fluidanschluss (4) aufweisender Gehäuseabschnitt (9) und andererseits wenigstens ein den wenigstens einen Fluidauslass (12) aufweisender weiterer Gehäuseabschnitt (10) anschließt.

3. Spritzvorrichtung nach einem der vorhergehenden Ansprüche, **dadurch gekennzeichnet, dass** die Luftfördereinrichtung (21) wenigstens einen Luftstrom (23) erzeugt, der im Wesentlichen in Gehäuse-Axialrichtung und/oder in Strömungsrichtung des wenigstens einen Fluidstroms (6, 7) und/oder in Richtung des wenigstens einen Fluidauslasses (12) ausgerichtet ist, vorzugsweise dergestalt, dass sich der wenigstens eine Luftstrom (23) im Bereich des wenigstens eines Fluidauslasses (12) mit dem wenigstens einen Fluidstrom (6, 7) vermischt.

4. Spritzvorrichtung nach einem der vorhergehenden Ansprüche, **dadurch gekennzeichnet, dass** die Luftfördereinrichtung (21) durch eine Luftansaugvorrichtung gebildet ist, mittels der Luft (43) aus der Umgebung über wenigstens einen gehäuseseitigen Lufteinlass (22), vorzugsweise über wenigstens eine gehäuseseitige Lufteinlassöffnung, in den Gehäuseinnenraum (3) und/oder in den Bereich der Mischkammer (8) einsaugbar ist, vorzugsweise einsaugbar und als wenigstens ein Luftstrom (23) in Richtung des wenigstens einen Fluidauslasses (12) förderbar ist.

5. Spritzvorrichtung nach einem der vorhergehenden Ansprüche, **dadurch gekennzeichnet, dass** wenigstens eine Antriebseinrichtung vorgesehen ist, die die Luftfördereinrichtung (21) antreibt.

6. Spritzvorrichtung nach Anspruch 4 und 5, **dadurch gekennzeichnet, dass** die als Luftansaugvorrichtung ausgebildete Luftfördereinrichtung (21) einen Ventilator (20) oder Verdichter aufweist, der zur Ansaugung von Luft (43) aus der Umgebung mittels der wenigstens einen Antriebseinrichtung antreibbar, vorzugsweise drehantreibbar, ist.

7. Spritzvorrichtung nach Anspruch 6, **dadurch gekennzeichnet, dass** der Ventilator (20) ein Radialventilator oder der Verdichter ein Radialverdichter ist, dessen wenigstens einer Flügel (19) oder dessen wenigstens eine Schaufel, mit Bezug auf die Drehachse, radial angeordnet ist und/oder dessen wenigstens einer Flügel (19) oder dessen wenigstens eine Schaufel gerade ausgerichtet oder gekrümmt ist.

8. Spritzvorrichtung nach Anspruch 7, **dadurch gekennzeichnet, dass** die Drehachse des Radialventilators oder Radialverdichters im Wesentlichen quer zur Gehäuse-Axialrichtung und/oder im Wesentlichen quer zur Strömungsrichtung des wenigstens einen Fluidstroms (6, 7) ausgerichtet ist, so dass der Radialventilator oder Radialverdichter einen Luftstrom (23) erzeugt, der im Wesentlichen in Gehäuse-Axialrichtung und/oder in Strömungsrichtung des wenigstens einen Fluidstroms (6, 7) und/oder in Richtung des wenigstens einen Fluidauslasses (12) ausgerichtet ist.

9. Spritzvorrichtung nach einem der Ansprüche 5 bis 8, **dadurch gekennzeichnet, dass** die Antriebseinrichtung durch den Fluidstrom (6) oder durch wenigstens einen der mehreren Fluidströme (6) gebildet ist, der einen Antriebsfluidstrom ausbildet, vorzugsweise einen Antriebsfluidstrom ausbildet, der eine mit der Luftfördereinrichtung (21) bewegungsübertragend, vorzugsweise drehbewegungsübertragend, gekoppelte Turbine (14), vorzugsweise eine Radialturbine, antreibt.

10. Spritzvorrichtung nach einem der vorhergehenden Ansprüche, **dadurch gekennzeichnet, dass** lediglich ein einziger Fluidstrom (6) vorgesehen ist, wobei bevorzugt vorgesehen ist, dass der einzige Fluidstrom (6) vom Fluidanschluss (4) ausgehend in einer separaten Fluidleitung (15) geführt ist, vorzugsweise dergestalt, dass die einzige Fluidleitung (15) wenigstens bereichsweise, vorzugsweise vollständig, im Gehäuseinnenraum (3) verläuft.

11. Spritzvorrichtung nach Anspruch 9 oder 10, **dadurch gekennzeichnet, dass** mehrere Fluidströme (6, 7) vorgesehen sind, von denen wenigstens ein Fluidstrom (6) als Antriebsfluidstrom fungiert, der unter Antrieb der Turbine (14) in Richtung des wenigstens einen Fluidauslasses (12) geführt ist, während wenigstens ein weiterer Fluidstrom (7) in Richtung des wenigstens einen Fluidauslasses (12) geführt ist, wobei bevorzugt vorgesehen ist, dass jeder der Fluidströme (6, 7) vom Fluidanschluss (4) ausgehend in einer separaten Fluidleitung (13, 15) geführt ist, vorzugsweise dergestalt, dass die Fluidleitungen (13, 15) wenigstens bereichsweise, vorzugsweise vollständig, im Gehäuseinnenraum (3) verlaufen.

12. Spritzvorrichtung nach einem der vorhergehenden Ansprüche, **dadurch gekennzeichnet, dass** ein Durchflussregelventil, vorzugsweise ein Drosselventil (29), vorgesehen ist, mittels dem die jeweilige Menge bzw. das jeweilige Volumen der Fluidströme (6, 7) und/oder die Menge des in die Fluidleitungen (13, 15), vorzugsweise des in die wenigstens eine weitere Fluidleitung (15), einströmenden Fluids (5) oder die Menge des die Fluidleitungen (13, 15), vorzugsweise des die wenigstens eine weitere Fluidleitung (15), durchströmenden Fluids, vorzugsweise stufenlos, einstellbar ist.

13. Spritzvorrichtung nach einem der vorhergehenden Ansprüche, **dadurch gekennzeichnet,**
**dass** die Spritzvorrichtung (1), vorzugsweise im Bereich stromauf des Fluideinlasses (4) und/oder als Bestandteil des Fluideinlasses (4), ein Stellelement (36), vorzugsweise ein mit der Hand bedienbares Stellelement (36), umfasst, bei dessen Betätigung wenigstens eine der nachstehenden Spritzvorrichtungsfunktionen alternativ zur Fluidzuführung zum Fluidanschluss (12) zur Ausbildung des wenigstens einen in die Mischkammer (8) einströmenden Fluidstroms (= Spritzvorrichtungsfunktion a)) auswählbar ist:
b) Fluidbeaufschlagung einer verlagerbaren Piercinglanze (37), wobei die Piercinglanze (37) im Wesentlichen in Gehäuse-Axialrichtung ausgerichtet ist und damit parallel zum Gehäuse (2) verläuft,
c) Fluidbeaufschlagung einer Bestandteil der Spritzvorrichtung (1) ausbildenden Fluidleitung (40), die im Wesentlichen in Gehäuse-Axialrichtung ausgerichtet ist und an ihrem Ende eine Vernebelungsdüse (41) aufweist zur Bereitstellung einer Wassernebeldüse.

14. Spritzvorrichtung nach einem der vorhergehenden Ansprüche, **dadurch gekennzeichnet, dass** im Gehäuseinnenraum (3), stromab der Mischkammer (8) und stromauf des Fluidauslasses (12) ein Schaumgenerator, vorzugsweise ein Schäumsieb (24), angeordnet ist, der ausgebildet und geeignet ist, den jeweils wenigstens einen Fluid- und Luftstrom zu einem Schaum zu mischen, so dass diese gemeinsam als Schaumstrom (27) über den wenigstens einen Fluidauslass (12) aus der Spritzvorrichtung (1) ausströmen.

15. Spritzvorrichtung nach einem der vorhergehenden Ansprüche, **dadurch gekennzeichnet, dass** im Gehäuseinnenraum (3), vorzugsweise im Bereich stromauf des Schaumgenerators, eine Benetzungseinrichtung, bevorzugt eine Benetzungsdüse (25), höchst bevorzugt eine Vollkegeldüse als Benetzungsdüse, angeordnet ist, der der wenigstens eine Fluidstrom (6, 7) zu dessen Auffächerung und/oder Zerstäubung zuführbar ist, wobei bevorzugt vorgesehen ist, dass im Falle des Vorsehens eines Schaumgenerators der wenigstens eine Fluidstrom (6, 7) mittels der Benetzungseinrichtung so zerstäubt und/oder aufgefächert wird, dass er wenigstens einen Teil, vorzugsweise im Wesentlichen die gesamte Fläche des Schaumgenerators benetzt.
